# EUROPÄISCHE PATENTSCHRIFT

(11) **EP 1 021 331 B1**
(45) Veröffentlichungstag und Bekanntmachung des Hinweises auf die Patenterteilung: **12.06.2002**
(21) Anmeldenummer: 98952682.7
(22) Anmeldetag: 01.10.1998
(51) Int. Cl.: B63B 1/12

(54) **MEHRRUMPFWASSERFAHRZEUG VARIABLER BREITE**
TWIN-HULLED VESSEL WITH VARIABLE WIDTHS
BATEAU MULTICOQUE DE LARGEUR VARIABLE

(30) Priorität: 07.10.1997 DE 19744291
(43) Veröffentlichungstag der Anmeldung: 26.07.2000
(73) Patentinhaber: Bullmer, Ernst, 80639 München (DE)
(72) Erfinder: Bullmer, Ernst, 80639 München (DE)
(74) Vertreter: DIEHL GLAESER HILTL & PARTNER
(86) Internationale Anmeldenummer: EP9806256
(87) Internationale Veröffentlichungsnummer: WO9917981

(56) Entgegenhaltungen:
- DE-A1- 3 142 382
- DE-A1- 3 228 579
- DE-A1- 3 628 944

## Beschreibung

Die vorliegende Erfindung betrifft ein Wasserfahrzeug, genauer gesagt bezieht sie sich auf besegelte Mehrrumpfboote wie Katamarane.

Die besondere Seetüchtigkeit von Mehrrumpfbooten ist inzwischen erwiesen, dennoch gibt es einige Hindernisse, die der Verbreitung von Mehrrumpfbooten, insbesondere des Katamaranes, im Bereich des Fahrtensegelns entgegenstehen.

Aufgrund seiner Breite hat ein Katamaran einen großen Platzbedarf, der sich u.a. beim Aufsuchen einer Marina in erhöhten Liegeplatzgebühren niederschlägt. Darüber hinaus ist in manchen Häfen kein Platz für Katamarane vorgesehen oder Katamarane werden in abgelegene Bereiche des Hafens verwiesen.

Die genannten finanziellen Nachteile- und Unbequemlichkeiten halten viele Interessenten vom Kauf eines Katamaranes ab, obgleich sie von der Seetauglichkeit dieses Fahrzeugs überzeugt sind.

Darüber hinaus weisen Katamarane einen geringeren Tiefgang als vergleichbare Einrumpffahrzeuge auf. Sie waren daher auch hervorragend für die Binnenschiffahrt geeignet. Hier erweist sich jedoch die Breite des Katamarans als Hindernis beim Befahren kleiner Wasserstraßen.

Aus dem deutschen Patent DE 3228579 C2 ist ein Katamaran variabler Breite bekannt, bei dem die Brücke zur Verringerung der Breite in die Rümpfe einschiebbar ist. Das in DE 3228579 C2 offenbarte Bauprinzip erlaubt einen vereinfachten Straßentransport des Katamarans. Jedoch ist dieser Katamaran nur im ausgefahrenen Zustand ohne Beeinträchtigungen bewohnbar, denn mit dem Einschieben der Brücke in die bewohnbaren Rümpfe geht die Stehhöhe in den Rümpfen verloren.

Aus dem Stand der Technik ist weiterhin ein Katamaran variabler Breite bekannt, bei dem eine Wohngondel von zwei Schwimmern getragen wird, die mittels Aluminium-Gestängen in der Waagerechten nach vorne zur Mittschiffslinie hin unter die Wohngondel einschwenkbar sind. Somit ist die Bewohnbarkeit unabhängig von der eingestellten Breite des Katamarans.

Der beschriebene Katamaran läßt jedoch im Heckbereich die für die Hochseetauglichkeit erforderlichen Auftriebsreserven vermissen, denn die flache Linienführung im Heckbereich der Schwimmer kann insbesondere bei Vorwindkursen bzw. achterlicher Dünung zu erheblichen Problemen führen.

Die flache Linienführung ist durch die Bauart bedingt, denn nur auf diese Weise können die Schwimmer unter die Wohngondel eingeschwenkt werden.

Es ist daher die Aufgabe der vorliegenden Erfindung, die geschilderten Nachteile zu überwinden, indem ein Wasserfahrzeug bereitgestellt wird, welches einen geringeren Platzbedarf ohne Einschränkungen im Wohnkomfort im Hafen hat und dennoch Hochseetauglichkeit aufweist. Diese Aufgabe wird erfindungsgemäß gelöst durch das Wasserfahrzeug variabler Breite gemäß dem unabhängigen Patentanspruch 1. Weitere Gesichtspunkte und Vorteile der vorliegenden Erfindung ergeben sich aus den abhängigen Patentansprüchen, der Beschreibung und den Zeichnungen.

Die Patentansprüche sind als erster, nicht beschränkender Formulierungsversuch zu verstehen, die vorliegende Erfindung allgemein zu definieren. Erfindungsgemäß wird ein Wasserfahrzeug, insbesondere ein Katamaran, variabler Breite bereitgestellt, das bei maximaler Breite die übliche Seetüchtigkeit eines Mehrrumpfbootes aufweist und bei minimaler Breite einen erheblich reduzierten Platzbedarf hat.

Die Schwimmer des Wasserfahrzeuges sind als starre Schwimmer ausgebildet, deren seitlicher Abstand zur Fahrzeugmittelachse variabel einstellbar ist.

Die Schwimmer unterstützen eine Zentraleinheit, welche eine Nutzraumeinheit, vorzugsweise eine Wohngondel, umfaßt.

Die Schwimmer weisen keine durchgehende ebene Decksfläche auf, sondern über die Gesamtlänge der Nutzraumeinheit ist eine Absenkung vorgesehen, so daß die Schwimmer im Bereich der Absenkung unter die Nutzraumeinheit geschoben werden können, wenn die Breite des Fahrzeugs verkleinert wird.

Die erfindungsgemäßen Absenkungen in den Decks der Schwimmer erstrecken sich in Längsrichtung der Schwimmer, jedoch enden sie beabstandet von Bug- und Heckende der Schwimmer. Im Bugund Heckbereich weisen die Decks der Schwimmer daher volle Höhe auf, um somit hinreichende Auftriebsreserven zu gewährleisten. Vorzugsweise weisen die Decks der Schwimmer mit mindestens 35% der Länge über alles volle Höhe auf.

Die Absenkungen gehen von der der Fahrzeugmittelachse zugewandten Seite der Schwimmer aus, jedoch sollte die Höhe der Bordwand auf der Außenseite der Schwimmer durchgehend auf Höhe der Decksfläche gestaltet sein.

Vorzugsweise sind die Schwimmer als nicht bewohnbare Schwimmer ausgelegt. Dies ermöglicht die Absenkung in der Decksfläche ohne Rücksicht auf Wohnkomfort, wie beispielsweise die Raumhöhe, durchzuführen.

Die zentrale Nutzraumeinheit ist vorzugsweise als Wohngondel gestaltet, welche weiter vorzugsweise einem Erwachsenen normale Stehhöhe bietet, d.h. sie weist im Inneren eine Raumhöhe von 2,0 m bis 2,4 m auf.

Aufgrund der Absenkungen in den Schwimmern kann die Wohngondel dennoch so tief angeordnet werden, daß sie dem Wind eine geringe Angriffsfläche bietet.

Die Unterseite der Wohngondel ist hinreichend hoch über der Wasseroberfläche angeordnet, um im Normalfall eine Beeinträchtigung durch den Seegang auszuschließen.

Es ist ein weiterer Aspekt der vorliegenden Erfindung, trotz der Beweglichkeit der Schwimmer zueinander und bezüglich der zentralen Nutzraumeinheit, eine hinreichend starre Verbindung zu gewährleisten, so daß die Seetauglichkeit des Fahrzeugs gewährleistet ist.

Zu diesem Zweck wird eine Verbindungsvorrichtungbereitgestellt, die sowohl an der zentralen Nutzraumeinheit als auch an den Schwimmern verankert ist. Diese Verbindungsvorrichtung stellt die mechanischen Funktionen zur Veränderung des Abstandes der Schwimmer voneinander bereit.

Die Erfindung wird nun im einzelnen anhand der beigefügten Zeichnungen beschrieben. Dabei zeigen:
- Fig. 1: eine perspektivische Gesamtdarstellung des erfindungsgemäßen Wasserfahrzeugs mit auseinandergefahrenen Schwimmern;
- Fig. 2a und b: schematische perspektivische Darstellungen des Wasserfahrzeuges mit zusammengefahrenen (a) und auseinandergefahrenen (b) Schwimmern;
- Fig. 3: eine schematische Skizze der Schwimmer in Wechselwirkung mit dem Verbindungselement;
- Fig. 4: einen Schnitt entlang der Linie IV-IV in Fig. 1, mit auseinandergefahrenen Schwimmern;
- Fig. 5: einen Schnitt wie in Fig. 4 mit zusammengefahrenen Schwimmern;
- Fig. 6: eine Detaildarstellung des Bereiches VI in Fig. 4.

Im folgenden wird die Erfindung exemplarisch am Beispiel eines Katamaranes beschrieben.

Zunächst wird auf die Fig. 1 und 2 Bezug genommen. In Fig. 1 sind die beiden Schwimmer 1 und 2 des Katamaranes gezeigt, welche die Zentraleinheit 3 unterstützen. Die Schwimmer 1, 2 können mit der Verbindungsvorrichtung im Abstand variabel zueinander eingestellt werden, so daß sich die Breite des Fahrzeugs erheblich variieren läßt. Fig. 2b zeigt einen Katamaran im Zustand maximaler Breite, bei dem die Schwimmer maximalen Abstand voneinander haben. In diesem Zustand weist der Katamaran die übliche Seetauglichkeit auf.

Wenn die Schwimmer 1, 2 mittels der variablen Verbindungsvorrichtung im Abstand verringert werden, verringert sich auch die Breite des Fahrzeugs. Fig. 2a zeigt das Fahrzeug im Zustand minimaler Breite. In diesem Zustand hat der Katamaran einen erheblich reduzierten Platzbedarf, so daß ein gewöhnlicher Liegeplatz in einer Marina hinreichend ist. In der skizzierten Anordnung ragen die Schwimmer seitlich über die Nutzraumeinheit hinaus. Es ist jedoch möglich, die Schwimmer so zu gestalten, daß sie im Zustand minimalen Abstandes nicht seitlich über die Nutzraumeinheit hinausragen.

Im folgenden wird das Funktionsprinzip des Katamaranes anhand der Fig. 3 bis 6 beschrieben. Fig. 3 entspricht etwa Fig. 1, wobei die Zentraleinheit weggelassen wurde. Hierdurch ist die Verbindungsvorrichtung 4 sichtbar. Die Verbindungsvorrichtung 4 verbindet die beiden Schwimmer 1, 2 mit der Zentraleinheit 3, wobei die Verbindungsvorrichtung 4 hinreichend stark konstruiert ist, um die Zentraleinheit 3 zu unterstützen. Dazu ist die Zentraleinheit sowohl am Schwimmer 1 als auch am Schwimmer 2 mechanisch fest verankert. Vorzugsweise ist die Verbindungsvorrichtung 4 im Bereich der Absenkungen 120, 220 im Deck 110, 210 der Schwimmer 1, 2 angeordnet. Wie in Fig. 4 genauer gezeigt, umfaßt die Verbindungsvorrichtung 4 einen Zentralabschnitt 430 und Seitenabschnitte 410, 420. Der Zentralabschnitt weist mindestens einen, vorzugsweise zwei oder mehr Querholme 431, 432 auf, welche sich im wesentlichen senkrecht zur Längsrichtung des Fahrzeuges erstrecken. Die Seitenabschnitte 410, 420 der Verbindungsvorrichtung 4 umfassen Seitenholme 413, 414, 423, 424, welche paarweise mit den Querholmen verbunden sind. Die Seitenholme sind im wesentlichen in Richtung der Querholme 431, 432 orientiert und in deren Längsrichtung verschiebbar. Das heißt, die Seitenholme 413, 414, 423, 424 dienen als variable Verlängerungen der Querholme 431, 432. Die Seitenholme 413, 414, 423, 424 sind an den Schwimmern 1, 2 verankert, so daß der Abstand der beiden Schwimmer 1, 2 voneinander durch Verschieben der Seitenholme gegenüber den Querholmen variiert werden kann.

In einer besonders bevorzugten Ausführungsform sind die Querholme 431, 432 als Hohlprofil gestaltet. Dieses Hohlprofil kann einen beliebigen polygonalen oder runden Querschnitt aufweisen, wobei ein dreieckiger oder viereckiger Querschnitt bevorzugt ist.

Vorzugsweise sollten die Hohlprofile mittels statischer Berechnung so angelegt sein, daß sie auch den Kräften standhalten, die bei stärkstem Seegang auftreten. Wie in Fig. 4 und 5 dargestellt ist, werden die Seitenholme 413, 414, 423, 424 als Innenläufer in das Hohlprofil des Querholms eingeschoben. Die Innenläufer sind an ihrer äußeren Oberfläche in geeigneten Abständen mit kugelgelagerten Rollen versehen, um das Verschieben der Innenläufer im Querholm zu erleichtern.

Gemäß Fig. 6 weisen die Querholme 431, 432 an ihrer Unterseite schlitzförmige Öffnungen auf, durch welche Befestigungselemente 415, 416, 425, 426; 417, 418, 427, 428 zur Befestigung der Seitenholme an den Schwimmern herausragen.

Die Befestigungselemente 415, 416, 425, 426, 417, 418, 427, 428 können direkt im Bereich der Absenkungen 120, 220 an den Schwimmern 1, 2 verankert sein.

Zur Erhöhung der Fahrzeugstabilität ist es vorzuziehen, wenn die Seitenholme auf einer Fahrzeugseite jeweils untereinander mit mindestens einem, vorzugsweise zwei oder mehr parallel zur Fahrzeugachse verlaufenden Längsholmen verbunden sind. So sind beispielsweise die auf der rechten Fahrzeugseite angeordneten Seitenholme 413, 414 mittels der Befestigungselemente 415, 416, 417, 418 mit den Längsholmen 411, 412 verbunden, während die auf der linken Fahrzeugseite angeordneten Seitenholme 423, 424 mittels der Befestigungselemente 425, 426, 427, 428 mit den Längsholmen 421, 422 verbunden sind. Die Längsholme 411, 412, 421, 422 sind dann jeweils in den Schwimmern 1, 2 im Bereich der Absenkungen 120, 220 verankert.

Um die mechanische Festigkeit des Fahrzeuges noch weiter zu erhöhen, sind zusätzliche Lagerelemente 437, 438 vorgesehen, welche entweder an der Zentraleinheit oder an der Verbindungsvorrichtung angebracht sein können. In einer bevorzugten Ausführungsform sind die Lagerelemente 437, 438 als Doppel-T-Profil gestaltet. In einer besonders bevorzugten Ausführungsform verbindet jeweils ein T-Profil 437 die Endabschnitte der Querholme 431, 432 auf einer Fahrzeugseite. Wahlweise können die Doppel-T-Profile auch an der Unterkante der Nutzraumeinheit befestigt sein. Die Doppel-T-Profile 437, 438 verlaufen parallel zu den Längsholmen 411, 412, 421, 422, und sie sind so gestaltet, daß sie jeweils mit einer Seite einen Längsholm passgenau aufnehmen können.

In Fig. 6 ist die Lagerung des Längsholms 412 im Lagerelement 437 exemplarisch gezeigt. Diese Konfiguration wird eingenommen, wenn der Seitenholm 413 ganz ausgefahren ist. In diesem Zustand haben die Schwimmer 1, 2 maximalen Abstand voneinander, so daß das Fahrzeug optimale Seetauglichkeit aufweist. Durch die Lagerung der Längsholme 412, 422 in den Lagerelementen 437, 438 werden die Schwimmer 1, 2 zusätzlich an der Zentraleinheit 3 bzw. am Zentralabschnitt 430 der Verbindungsvorrichtung 4 fixiert, was die mechanische Festigkeit, insbesondere die Verwindungssteifheit, des Fahrzeuges im Zustand maximaler Breite erhöht.

Wenn andererseits die Schwimmer auf minimalen Abstand eingestellt sind, dann lagern die äußeren Längsholme 411, 421 in den Lagerelementen 437, 438. Auf diese Weise ist auch die Konfiguration minimaler Breite stabilisiert, die üblicherweise im Hafen eingenommen wird.

In einer anderen Ausführungsform wird eine andere Kombinationen von Kopplungselementen und dazu komplementären Lagerelementen eingesetzt, um zusätzliche mechanische Kopplung zu erzielen.

Beispielsweise kann auf jedem Schwimmer jeweils ein Holm mit einem nach innen gerichteten Sägezahnprofil und einem nach außen gerichteten Sägezahnprofil angeordnet werden. Die Lagerelemente an der Unterseite der Nutzraumeinheit sind dann komplementär zu diesen Kopplungselementen zu gestalten.

In einer besonders bevorzugten Ausührungsform sind die Kopplungselemente und Lagerelemente aus baugleichen Sägezahnprofilen gestaltet, die so angeordnet sind, daß sie miteinander in Eingriff gelangen können.

Außer einem Sägezahnprofil sind noch andere Formen denkbar. Beispielsweise können die Kopplungselemente als eine Reihe von sich verjüngenden Vorsprüngen, wie Pyramiden, Pyramidenstümpfen, Prismen, Prismenstümpfen, Kegeln, Kegelstümpfen o.ä. gestaltet sein. Die mit den Vorsprüngen gestalteten Kopplungselemente gewährleisten eine bessere Kopplung mit den Lagerelementen, als sie zwischen dem Doppel-T-Profil und einem Längsholm erzielt werden kann.

In einer besonders bevorzugten Ausführungsform sind einige bzw. alle Lager oder Verbindungselemente zwischen den Schwimmern 1, 2 der Verbindungsvorrichtung 4 und der Zentraleinheit 3 in Dämpfungselementen gelagert. Diese Dämpfungselemente können beispielsweise aus verschleißfestem Gummi oder einem synthetischen Elastomer hergestellt sein.

Zum Einstellen des Abstands zwischen den Schwimmern kommen verschiedene automatische und handbetriebene Mechanismen in Frage. Fig. 4 zeigt beispielsweise einen Hydraulikzylinder 435, welcher die Scherenarme 433, 434 antreibt, über die der Abstand zwischen den Seitenabschnitten 410 und 420 eingestellt wird.

In einer anderen Ausführungsform sind Hydraulikantriebe in die Querholme 431, 432 integriert und wirken direkt auf die Seitenholme 413, 414, 423, 424. Anstelle der Hydraulikzylinder können auch Schneckengetriebe eingesetzt werden, welche wahlweise mit einem Elektromotor oder von Hand angetrieben werden.

In einer besonders bevorzugten Ausführungsform sind Abdeckungen bereitgestellt, welche die Absenkungen 120, 220 der Decks 110, 210 der Schwimmer 1, 2 überdecken, wenn das Wasserfahrzeug im seetauglichen Zustand ist, d.h. die Schwimmer auf maximalen Abstand eingestellt sind. Auf diese Weise ist eine durchgehende Decksfläche auf den Schwimmern 1, 2 gewährleistet, wodurch die Schwimmer leichter begehbar sind.

Aufgrund des modularen Aufbaus des Wasserfahrzeuges ist es einfach, das Fahrzeug für den Transport zu zerlegen. Auf diese Weise kann das Fahrzeug vor der Endmontage in seinen einzelnen Modulen im Straßentransport angeliefert werden. Vorzugsweise sollte es auch dem Eigner möglich sein, das Fahrzeug in seine Module zu zerlegen, um beispielsweise einen Straßentransport zum Revierwechsel ohne größere Komplikationen durchzuführen.

Die Zentraleinheit weist vorzugsweise eine Länge zwischen 5 m und 15 m und eine Breite zwischen 2,5 m und 5 m auf. In einer besonders bevorzugten Ausführungsform hat die Zentraleinheit eine Breite von 4,7 m und eine Länge von 10 m. Die Schwimmer eines erfindungsgemäßen Katamarans haben vorzugsweise eine Länge zwischen 7 m und 17 m. In einer besonders bevorzugten Ausführungsform beträgt die Länge der Schwimmer 13 m. Die Breite des Schwimmers beträgt vorzugsweise zwischen 0,8 m und 2 m. In einer besonders bevorzugten Ausführungsform beträgt die Breite der Schwimmer 1,6 m.

Die Deckshöhe der Schwimmer liegt vorzugsweise zwischen 1 m und 2 m über der Wasserlinie. In einem besonders bevorzugten Ausführungsbeispiel liegt die Deckshöhe bei 1,5 m über der Wasserlinie. Die Absenkungen befinden sich vorzugsweise zwischen 0,5 m und 1,5 m über der Wasserlinie. In einem besonders bevorzugtem Ausführungsbeispiel befinden sich die Absenkungen 1 m über der Wasserlinie.

In einer besonders bevorzugten Ausführungsform weist die Nutzraumeinheit eine Öffnung auf, durch welche die vordere Decksfläche der Schwimmer begehbar ist, wenn diese auf minimalen Abstand eingestellt sind. Vorzugsweise ist diese Öffnung verschließbar gestaltet.

In einer weiteren bevorzugten Ausführungsform ist die Verbindungsvorrichtung einstückig mit der Zentraleinheit bzw. der Nutzraumeinheit ausgebildet.

Die vorliegende Erfindung wurde detailliert am Beispiel eines Katamaranes beschrieben. Abwandlungen und Veränderungen sind ebenfalls denkbar, ohne vom Grundgedanken dieser Erfindung abzuweichen.

Der Schutzumfang ist daher nicht auf die beschriebenen Beispiele beschränkt, sondern er ist ausschließlich durch die Patentansprüche definiert.

## Patentansprüche

1. Hochseefähiger Katamaran, umfassend:
zwei im wesentlichen parallel zur Längsachse des Katamarans angeordnete, nicht bewohnbare Schwimmer (1, 2), deren seitlicher Abstand zur Mittelachse des Katamarans durch eine im wesentlichen senkrecht zur Mittelachse verlaufende horizontale Verschiebung variabel einstellbar ist; und
eine Zentraleinheit (3), welche eine Wohngondel umfaßt,
wobei die Zentraleinheit von den Schwimmern unterstützt wird,
**dadurch gekennzeichnet, daß**
die Schwimmer (1, 2) jeweils ein Deck (110, 210) umfassen, welches über die Länge der Wohngondel eine Absenkung (120, 220) aufweist, so daß die Schwimmer (1, 2) im Bereich der Absenkungen (120, 220) beim Einstellen der Schwimmer (1, 2) auf minimalen Abstand unter der Wohngondel (3) positionierbar sind,
wobei die Absenkungen von der der Fahrzeugmittelachse zugewandten Seite der Schwimmer ausgehen und vor deren Außenwandung enden, und wobei die Absenkungen sich in Längsrichtung der Schwimmer erstrecken, wobei sie beabstandet von Bug- und Heckende des Schwimmers enden.

2. Katamaran nach Anspruch 1, weiterhin umfassend:
eine Verbindungsvorrichtung (4) zur Verbindung der Schwimmer (1, 2) mit der Zentraleinheit (3), wobei der seitliche Abstand der Schwimmer (1, 2) mittels der Verbindungsvorrichtung variabel einstellbar ist.

3. Katamaran nach Anspruch 1 oder 2, wobei die Zentraleinheit eine Breite B aufweist und der Abstand A der Kiellinien der Schwimmer (1, 2) voneinander kleiner ist als die Breite B, wenn die Schwimmer auf minimalen Abstand eingestellt sind, und wobei der Abstand der Kiellinien der Schwimmer (1, 2) voneinander größer ist als die Breite B, wenn die Schwimmer auf maximalen Abstand eingestellt sind.

4. Katamaran nach einem der vorhergehenden Ansprüche, **dadurch gekennzeichnet, daß** es weiterhin variable Abdeckvorrichtungen zum Abdecken der Absenkungen (120, 220) umfaßt.

5. Katamaran nach Anspruch 4, **dadurch gekennzeichnet, daß** die Schwimmer (1, 2) im Zustand maximalen Abstandes eine durchgehend begehbare Decksfläche aufweisen, wenn die Abdeckvorrichtungen die Absenkungen (120, 220) abdecken.

6. Katamaran nach einem der Ansprüche 2 bis 5, **dadurch gekennzeichnet, daß** die Verbindungsvorrichtung (4) einen Zentralabschnitt (430) umfaßt, der an der Zentraleinheit (3) befestigt ist, und zwei Seitenabschnitte (410, 420) umfaßt, welche jeweils an den Schwimmern (1,2) befestigt sind, wobei die Seitenabschnitte (410, 420) bezüglich des Zentralabschnittes (430) beweglich sind.

7. Katamaran nach Anspruch 6, weiter **dadurch gekennzeichnet, daß** der Zentralabschnitt (430) der Verbindungsvorrichtung (4) mindestens einen, vorzugsweise zwei oder mehr Querholme (431, 432) umfaßt, welche sich im wesentlichen senkrecht zur Längsrichtung des Fahrzeugs erstrecken; und daß die Seitenabschnitte (410, 420) der Verbindungsvorrichtung (4) Seitenholme (413, 414, 423, 424) umfassen, welche paarweise in Längsrichtung der Querholme (431, 432) verschiebbar mit den Querholmen (431, 432) verbunden sind.

8. Katamaran nach Anspruch 7, wobei von den jeweils zwei Seitenholmen (413, 414, 423, 424), welche paarweise mit einem Querholm (431, 432) verbunden sind, jeweils einer an einem der beiden Schwimmer (1,2) befestigt ist und der andere an dem anderen der beiden Schwimmer (1, 2) befestigt ist.

9. Katamaran nach einem der Ansprüche 7 oder 8, wobei der mindestens eine Querholm (431, 432) als Hohlprofil ausgebildet ist, und die Seitenholme (413, 414, 423, 424) einen Innenläufer umfassen, welcher in den Querholm eingeschoben ist.

10. Katamaran nach Anspruch 9, wobei
das Hohlprofil des Querholms (431, 432) in seinen beiden Endabschnitten jeweils mindestens eine schlitzförmige Öffnung in Längsrichtung des Querholms an seiner Unterseite aufweist, und
an den Innenläufern der Seitenholme (413, 414, 423, 424) jeweils mindestens ein inneres Befestigungselement (415, 416, 425, 426) angebracht ist, welches durch die entsprechende schlitzförmige Öffnung aus dem Querholm herausragt.

11. Katamaran nach Anspruch 10, wobei jeder Seitenholm (413, 414, 423, 424) in seinem äußeren Endabschnitt mindestens ein äußeres Befestigungselement (417, 418, 427, 428) aufweist.

12. Katamaran nach Anspruch 10 oder 11, wobei die Befestigungselemente (415, 416, 425, 426; 417, 418, 427, 428) zur Befestigung der Seitenholme an den Schwimmern dienen.

13. Katamaran nach einem der Ansprüche 6 bis 12, **dadurch gekennzeichnet, daß** die Seitenabschnitte (410, 420) der Verbindungsvorrichtung (4) jeweils mindestens einen, vorzugsweise zwei Längsholme (411, 412, 421, 422) aufweisen, welche auf einem der beiden Schwimmer (1, 2) in dessen Längsrichtung verankert sind.

14. Katamaran nach Anspruch 13, wobei die Befestigungselemente (415, 416, 425, 426; 417, 418, 427, 428) an den Längsholmen (411, 421, 412, 422) befestigt sind.

15. Katamaran nach einem der vorhergehenden Ansprüche, **dadurch gekennzeichnet, daß** die Zentraleinheit (3) an ihrer unteren rechten und linken Seitenkante jeweils mindestens ein Lagerelement (437, 438) aufweist, welches angepaßt ist, mit seiner der Fahrzeugmitte zugewandten Seite jeweils ein inneres Kopplungselement seitlich paßgenau aufzunehmen, wenn die beiden Schwimmer (1, 2) auf maximalen Abstand eingestellt sind, wobei die inneren Kopplungselemente jeweils starr an einem Schwimmer verankert sind.

16. Katamaran nach Anspruch 15, wobei das mindestens eine Lagerelement weiterhin so beschaffen ist, daß es mit seiner der Fahrzeugmitte abgewandten Seite jeweils ein äußeres Kopplungselement paßgenau aufnehmen kann, wenn die beiden Schwimmer (1, 2) auf minimalen Abstand eingestellt sind, wobei die äußeren Kopplungselemente jeweils starr an einem Schwimmer verankert sind.

17. Katamaran nach ein Anspruch 15, wobei die auf der Innenseite der Schwimmer verlaufenden Längsholme (412, 422) als innere Kopplungselemente dienen.

18. Katamaran nach Anspruch 16, wobei die auf der Außenseite der Schwimmer verlaufenden Längsholme (411, 421) als äußere Kopplungselemente dienen.

19. Katamaran nach einem der Ansprüche 15 bis 18, **dadurch gekennzeichnet, daß** das mindestens eine Lagerelement ein doppeltes T-Profil aufweist, welches sich im wesentlichen über die Länge der Wohngondel erstreckt.

20. Katamaran nach Anspruch 15 oder 16, weiter **dadurch gekennzeichnet, daß** die den Lagerelementen zugewandte Seite der Kopplungselemente jeweils mehrere sich verjüngende Vorsprünge aufweist und die Lagerelemente mit zu den Vorsprüngen komplementären Strukturen gestaltet sind, so daß sich Vorsprünge mit den entsprechenden Strukturen in Eingriff befinden, wenn die Schwimmer auf maximalen bzw. minimalen Abstand eingestellt sind.

21. Katamaran nach Anspruch 20, wobei die Kopplungselemente eine Reihe von nebeneinander angeordneten Vorsprüngen, vorzugsweise in der Form von Prismen, Prismenstümpfen, Pyramiden, Pyramidenstümpfen, Kegeln, Kegelstümpfen oder ähnlichem, aufweisen.

22. Katamaran nach einem der vorhergehenden Ansprüche, **dadurch gekennzeichnet, daß** der seitliche Abstand der Schwimmer (1, 2) automatisch mittels einer Hydraulikvorrichtung (435) oder eines Elektromotors einstellbar sind.

23. Katamaran nach einem der vorhergehenden Ansprüche, wobei der seitliche Abstand der Schwimmer von Hand einstellbar ist.

24. Katamaran nach einem der vorhergehenden Ansprüche wobei der seitliche Abstand der Schwimmer (1, 2) mittels mindestens eines Scherenelementes (434, 435) einstellbar ist.

25. Katamaran nach einem der vorhergehenden Ansprüche, **dadurch gekennzeichnet, daß** die mechanischen Verbindungen zwischen den verschiedenen Komponenten des Fahrzeuges zumindest teilweise Dämpfungselemente aufweisen.

26. Katamaran nach einem der vorhergehenden Ansprüche, **dadurch gekennzeichnet daß** die Wohngondel im Innern eine Raumhöhe zwischen 1,8 m und 2,2 m aufweist.

27. Katamaran nach einem der vorhergehenden Ansprüche, **dadurch gekennzeichnet, daß** die Absenkung im Deck der Schwimmer zwischen 0,3 m und 1,0 m, vorzugsweise 0,4 m bis 0,8 m, weiter vorzugsweise 0,5 m bis 0,7 m, tiefer liegt als das restliche Deck des Schwimmers.

28. Katamaran nach einem der vorhergehenden Ansprüche, **dadurch gekennzeichnet, daß** die Wohngondel an ihrer Vorderseite eine Öffnung aufweist, durch welche der vordere Bereich der Decksfläche der Schwimmer begehbar ist, wenn diese auf minimalen Abstand eingestellt sind.

## Claims

1. A catamaran capable of seagoing sailing, comprising:
two non-inhabitable floats (1, 2) arranged essentially parallel to the longitudinal axis of the catamaran, the side distance from which to the centre axis of the catamaran can be variably adjusted by a horizontal displacement essentially perpendicular to the centre axis; and
a central unit (3), which encompasses an accommodation gondola, in which situation the central unit is supported by the floats, **characterised in that**:
the floats (1, 2) encompass in each case a deck (110, 210), which features a recess (120, 220) over the length of the accommodation gondola, with the result that the floats (1, 2) are capable of being positioned in the area of the recesses (120, 220) when the floats (1, 2) are adjusted to the minimum distance interval beneath the accommodation gondola (3),
in which situation the recesses extend from the side of the float which is turned towards the centre axis of the vessel, and end before the outer walls of the floats, and in which situation the recesses extend in the longitudinal direction of the floats, while they end at a distance from the bow and stern ends of the float.

2. A catamaran according to Claim 1, further comprising:
a connection device (4) for connecting the floats (1, 2) with the central unit (3), in which situation the lateral distance between the floats (1, 2) can be variably adjusted by means of the connection device.

3. A catamaran according to Claims 1 or 2, in which situation the central unit features a width B and the distance A between the keel lines of the floats (1, 2) is smaller than the width B when the floats are adjusted to the minimum distance between them, and in which situation the distance between the keel lines of the floats (1, 2) is greater than the width B when the floats are adjusted to the maximum interval space.

4. A catamaran according to one of the preceding Claims, **characterised in that** it encompasses further variable cover devices for covering the recesses (120, 220).

5. A catamaran according to Claim 4, **characterised in that** the floats (1, 2) in the maximum interval spacing state feature a deck surface which can be walked on continuously when the cover devices are covering the recesses (120, 220).

6. A catamaran according to one of Claims 2 to 5, **characterised in that** the connection device (4) comprises a central section (430), which is secured to the central unit (3), and two side sections (410, 420), which in each case are secured to the floats (1, 2), in which situation the side sections (410, 420) are movable in relation to the central section (430).

7. A catamaran according to Claim 6, **characterised in that** the central section (430) of the connection device (4) comprises at least one, and for preference two or more, transverse spars (431, 432), which extend essentially perpendicular to the longitudinal direction of the vessel; and that the side sections (410, 420) of the connection device (4) comprise side spars (413, 414, 423, 424), which are connected in pairs in the longitudinal direction of the transverse spars (431, 432), such as to be capable of displacement with the transverse spars (431, 432).

8. A catamaran according to Claim 7, in which situation, of the two side spars (413, 414, 423, 424) in each case, which are connected in pairs to a transverse spar (431, 432), one in each case is secured to one of the two floats (1, 2), and the other is secured to the other of the two floats (1, 2).

9. A catamaran according to one of Claims 7 or 8, in which situation at least one of the transverse spars (431, 432) is designed as a hollow profile, and the side spars (413, 414, 423, 424) comprise an inside runner, which is pushed into the transverse spar.

10. A catamaran according to Claim 9, in which situation
the hollow profile of the transverse spar (431, 432) features in its two end sections in each case at least one slit-shaped aperture on its under side, in the longitudinal direction of the transverse spar, and
located on the inside runners of the side spars (413, 414, 423, 424) is in each case at least one securing element (415, 416, 425, 426), which projects from the transverse spar through the corresponding slit-shaped aperture.

11. A catamaran according to Claim 10, in which situation each side spar (413, 413, 423, 424) features in its outer end section at least one outer securing element (417, 418, 427, 428).

12. A catamaran according to Claim 10 or 11, in which situation the securing elements (415, 416, 425, 426; 417, 418, 427, 428) serve to secure the side spars to the floats.

13. A catamaran according to one of Claims 6 to 12, **characterised in that** the side sections (410, 420) of the connection device (4) feature in each case at least one, and for preference two, longitudinal spars (411, 412, 421, 422), which are anchored to one of the two floats (1, 2) in its longitudinal direction.

14. A catamaran according to Claim 13, in which situation the securing elements (415, 416, 425, 426; 417, 418, 427, 428) are secured to the longitudinal spars (411, 421, 412, 422).

15. A catamaran according to one of the foregoing Claims, **characterised in that** the central unit (3) features in each case a bearing element (437, 438) on its lower right and left side edges, the said bearing element being adapted so as to accommodate with a precise side fit, with its side turned towards the centre of the vessel, an inner coupling element, when the two floats (1, 2) are adjusted to the maximum distance between them, in which situation the inner coupling elements are in each case anchored rigidly to a float.

16. A catamaran according to Claim 15, in which situation at least one of the bearing elements is further designed in such a way that is can accommodate with a precise fit an external coupling element in each case, with its side which is turned away from the centre of the vessel, when the two floats (1, 2) are adjusted to the minimum distance between them, in which situation the outer coupling elements are in each case rigidly anchored to a float.

17. A catamaran according to Claim 15, in which situation the longitudinal spars (412, 422) running the length of the inner sides of the floats serve as inner coupling elements.

18. A catamaran according to Claim 16, in which situation the longitudinal spars (411, 421) running the length of the outer side of the floats serve as outer coupling elements.

19. A catamaran according to one of Claims 15 to 18, **characterised in that** at least one of the bearing elements features a double T-profile, which extends essentially along the length of the accommodation gondola.

20. A catamaran according to Claim 15 or 16, further **characterised in that** the side of the coupling elements turned towards the bearing elements features in each case several tapering projections, and the bearing elements are designed with structures which are complementary to the projections, with the result that the projections engage with the corresponding structures when the floats are adjusted to the maximum or minimum space between them.

21. A catamaran according to Claim 20, in which situation the coupling elements feature a series of projections arranged next to one another, for preference in the form of prisms, prism stumps, pyramids, pyramid stumps, cones, cone stumps, or similar.

22. A catamaran according to one of the foregoing Claims, **characterised in that** the lateral distance between the floats (1, 2) can be automatically adjusted by means of a hydraulic device (435) or an electric motor.

23. A catamaran according to one of the foregoing Claims, in which situation the lateral distance between the floats can be adjusted by hand.

24. A catamaran according to one of the foregoing Claims, in which situation the lateral distance between the floats (1, 2) can be adjusted by means of at least one scissors extension element (434, 435).

25. A catamaran according to one of the foregoing Claims, **characterised in that** the mechanical connections between the various different components of the vessel feature damping or shock-absorbing elements at least in part.

26. A catamaran according to one of the foregoing Claims, **characterised in that** the accommodation gondola features in its interior a headroom of between 1.8 m and 2.2 m.

27. A catamaran according to one of the foregoing Claims, **characterised in that** the recess in the deck of the float lies between 0.3 m and 1.0 m, for preference 0.4 m to 0.8 m, and further for preference 0.5 m to 0.7 m, lower than the remaining deck of the float.

28. A catamaran according to one of the foregoing Claims, **characterised in that** the accommodation gondola features an aperture on its front side, through which the front area of the deck surfaces of the floats can be walked on, when the floats are adjusted to their minimum space interval.

## Revendications

1. Catamaran capable de naviguer en haute mer, comprenant :
deux flotteurs (1,2) non habitables, disposés essentiellement parallèlement à l'axe longitudinal du catamaran, la distance latérale entre les flotteurs et l'axe central du catamaran pouvant être réglée de manière variable par un déplacement horizontal essentiellement perpendiculaire à l'axe central ; et
une unité centrale (3), qui constitue un habitacle, l'unité centrale étant supportée par les flotteurs,
**caractérisé en ce que** :
les flotteurs (1,2) comprennent, dans chaque cas, un pont (110,210), présentant un évidement (120,220) sur la longueur de l'habitacle, avec pour résultat que les flotteurs (1,2) peuvent être positionnés dans la zone des évidements (120,220) lorsque les flotteurs (1,2) sont réglés à la distance minimale sous l'habitacle (3), les évidements s'étendant depuis le côté du flotteur qui est tourné vers l'axe central du vaisseau, et se terminant avant les parois extérieures des flotteurs, et les évidements s'étendant dans la direction longitudinale des flotteurs, tandis qu'ils se terminent à une distance des extrémités de proue et de poupe du flotteur.

2. Catamaran selon la revendication 1, comprenant en outre :
un dispositif de connexion (4) pour connecter les flotteurs (1,2) à l'unité centrale (3), la distance latérale entre les flotteurs (1,2) pouvant être réglée de manière variable au moyen du dispositif de connexion.

3. Catamaran selon les revendications 1 ou 2, dans lequel l'unité centrale a une largeur B et la distance A entre les lignes de quille des flotteurs (1,2) est inférieure à la largeur B lorsque les flotteurs sont réglés à leur distance d'espacement minimale, la distance entre les lignes de quille des flotteurs (1,2) étant supérieure à la largeur B lorsque les flotteurs sont réglés à leur distance d'espacement maximale.

4. Catamaran selon l'une des revendications précédentes, **caractérisé en ce qu'**il comprend en outre des dispositifs de couverture variable pour recouvrir les flotteurs (1,2).

5. Catamaran selon la revendication 4, **caractérisé en ce que** les flotteurs (1,2), dans leur état d'espacement maximal, comprennent une surface de pont continue sur laquelle on peut marcher lorsque les dispositifs de couverture recouvrent les évidements (120,220).

6. Catamaran selon l'une des revendications 2 à 5, **caractérisé en ce que** le dispositif de connexion (4) comprend une section centrale (430), qui est fixée à l'unité centrale (3), et deux sections latérales (410,420) qui, dans chaque cas, sont fixées aux flotteurs (1,2), les sections latérales (410,420) étant mobiles par rapport à la section centrale (430).

7. Catamaran selon la revendication 6, **caractérisé en ce que** la section centrale (430) du dispositif de connexion (4) comprend au moins un, et de préférence deux ou plus, longerons transversaux (431,432) qui s'étendent essentiellement perpendiculairement à la direction longitudinale du vaisseau ; et **en ce que** les sections latérales (410,420) du dispositif de connexion (4) comprennent des longerons latéraux (413,414,423,424) qui sont connectés par paire avec les longerons transversaux (431,432), de façon déplaçable, dans la direction longitudinale desdits longerons transversaux (431,432).

8. Catamaran selon la revendication 7, dans lequel, parmi les deux longerons latéraux (413,414,423,424) qui, dans chaque cas, sont connectés par paire à un longeron transversal (431,432), l'un, dans chaque cas, est fixé à l'un des deux flotteurs (1,2), et l'autre est fixé à l'autre des deux flotteurs (1,2).

9. Catamaran selon l'une des revendications 7 ou 8, dans lequel l'un au moins des longerons transversaux (431,432) est conçu sous la forme d'un profilé creux, et les longerons latéraux (413,414,423,424) comprennent un galet de roulement intérieur, qui est poussé dans le longeron transversal.

10. Catamaran selon la revendication 9, dans lequel le profilé creux du longeron transversal (431,432) comprend dans ses deux sections d'extrémité, dans chaque cas, au moins une ouverture en forme de fente sur sa face inférieure, dans la direction longitudinale du longeron transversal, et, dans chaque cas, au moins un élément de fixation (415,416,425,426) est logé sur les galets intérieurs des longerons latéraux (413,414,423,424), lequel élément de fixation se projette depuis le longeron transversal au travers de l'ouverture correspondante en forme de fente.

11. Catamaran selon la revendication 10, dans lequel chaque longeron latéral (413,414,423,424) présente, dans sa section d'extrémité extérieure, au moins un élément de fixation extérieure (417,418,427,428).

12. Catamaran selon la revendication 10 ou 11, dans lequel les éléments de fixation (415,416,425,426; 417,418,427,428) servent à fixer les longerons latéraux sur les flotteurs.

13. Catamaran selon l'une des revendications 6 à 12, **caractérisé en ce que** les sections latérales (410,420) du dispositif de connexion (4) présentent, dans chaque cas, au moins un, et de préférence deux, longerons longitudinaux (411,412,421,422) qui sont ancrés dans l'un des deux flotteurs (1,2) selon sa direction longitudinale.

14. Catamaran selon la revendication 13, dans lequel les éléments de fixation (415,416,425,426; 417,418,427,428) sont fixés aux longerons longitudinaux (411,421,412,422).

15. Catamaran selon l'une des revendications précédentes, **caractérisé en ce que** l'unité centrale (3) comprend, dans chaque cas, un élément d'appui (437,438) sur ses bords latéraux inférieurs droit et gauche, ledit élément d'appui étant adapté à recevoir, avec un emmanchement latéral précis, avec son côté tourné vers le centre du vaisseau, un élément d'accouplement intérieur, lorsque les deux flotteurs (1,2) sont réglés à leur distance d'espacement maximale, les éléments d'accouplement intérieurs étant, dans chaque cas, ancrés rigidement sur un flotteur.

16. Catamaran selon la revendication 15, dans lequel l'un au moins des éléments d'appui est en outre conçu de telle sorte qu'il peut recevoir, avec un emmanchement précis, un élément d'accouplement externe, dans chaque cas, avec son côté tourné à l'écart du centre du vaisseau, lorsque les deux flotteurs (1,2) sont réglés à leur distance d'espacement minimale, les éléments d'accouplement extérieurs étant, dans chaque cas, ancrés rigidement sur un flotteur.

17. Catamaran selon la revendication 15, dans lequel les longerons longitudinaux (412,422) s'étendant sur la longueur des côtés intérieurs des flotteurs servent d'éléments d'accouplement intérieurs.

18. Catamaran selon la revendication 16, dans lequel les longerons longitudinaux (411,421) s'étendant sur la longueur du côté extérieur des flotteurs servent d'éléments d'accouplement extérieurs.

19. Catamaran selon l'une des revendications 15 à 18, **caractérisé en ce que** l'un au moins des éléments d'appui est constitué d'un profil en double T qui s'étend essentiellement le long de la longueur de l'habitacle.

20. Catamaran selon la revendication 15 ou 16, **caractérisé en outre en ce que** le côté des éléments d'accouplement tournés en direction des éléments d'appui comprend, dans chaque cas, plusieurs projections de tailles décroissantes, et les éléments d'appui sont conçus avec des structures qui sont complémentaires aux projections, avec pour résultat que les projections viennent en prise avec les structures correspondantes lorsque les flotteurs sont réglés à leur distance d'espacement maximale ou minimale.

21. Catamaran selon la revendication 20, dans lequel les éléments d'accouplement comprennent une série de projections disposées au voisinage les unes des autres, de préférence sous la forme de prismes, de troncs de prime, de pyramides, de troncs de pyramide, de cônes, de troncs de cône ou similaires.

22. Catamaran selon l'une des revendications précédentes, **caractérisé en ce que** la distance latérale entre les flotteurs (1,2) peut être réglée automatiquement au moyen d'un dispositif hydraulique (435) ou d'un moteur électrique.

23. Catamaran selon l'une des revendications précédentes, dans lequel la distance latérale entre les flotteurs peut être réglée à la main.

24. Catamaran selon l'une des revendications précédentes, dans lequel la distance latérale entre les flotteurs (1,2) peut être réglée au moyen d'au moins un élément de dispositif en ciseaux (434,435).

25. Catamaran selon l'une des revendications précédentes, **caractérisé en ce que** les connexions mécaniques entre les différents composants du vaisseau comprennent des éléments amortisseurs au moins en partie.

26. Catamaran selon l'une des revendications précédentes, **caractérisé en ce que** l'habitacle fournit, en son intérieur, une hauteur sous plafond comprise entre 1,8 m et 2,2 m.

27. Catamaran selon l'une des revendications précédentes, **caractérisé en ce que** l'évidement dans le pont du flotteur s'étend sur 0,3 m à 1,0 m, de préférence 0,4 m à 0,8 m, et mieux 0,5 m à 0,7 m, au-dessous du pont restant du flotteur.

28. Catamaran selon l'une des revendications précédentes, **caractérisé en ce que** l'habitacle comprend une ouverture sur son côté avant, depuis laquelle on peut marcher sur la zone avant des surfaces de pont des flotteurs lorsque les flotteurs sont réglés à leur distance d'espacement minimale.
